# EUROPÄISCHE PATENTSCHRIFT

(11) **EP 1 770 209 B1**
(45) Veröffentlichungstag und Bekanntmachung des Hinweises auf die Patenterteilung: **14.12.2011**
(21) Anmeldenummer: 06114192.5
(22) Anmeldetag: 19.05.2006
(51) Int. Cl.: D21F 11/14

(54) **Verfahren und Vorrichtung zur Herstellung einer Tissuebahn**
Method and device for producing a tissue web
Procédé et dispositif pour la production d'une bande de papier tissu

(30) Priorität: 30.09.2005 DE 102005046903
(43) Veröffentlichungstag der Anmeldung: 04.04.2007
(73) Patentinhaber: Voith Patent GmbH, 89522 Heidenheim (DE)
(72) Erfinder: Silva, Luiz Carlos, Campo Limpo 13230-000 (BR); Scherb, Thomas, Jd. Morumbi, 05707-001 Sao Paulo-SP (BR); Oyakawa, Davilo, Sao Paulo 04549-003 (BR); Berardi, Rogerio, Sao Paulo 05302-031 (BR)
(74) Vertreter: Kunze, Klaus

(56) Entgegenhaltungen:
- WO-A-99/23298
- US-A1- 2002 060 036
- US-A1- 2004 173 333
- US-A1- 2005 167 066

## Beschreibung

Die Erfindung betrifft ein Verfahren sowie eine Vorrichtung zur Herstellung einer Faserstoffbahn, insbesondere Tissuebahn.

Tissuepapier besitzt idealerweise eine hohe Saugfähigkeit bzw. ein hohes Wasseraufnahmevermögen in Verbindung mit einer hohen Reißfestigkeit. Dabei werden die Saugfähigkeit und das Wasseraufnahmevermögen wesentlich durch das Volumen und Porosität des Tissuepapiers bestimmt.

Zur Erhöhung des Volumens wurde bereits vorgeschlagen, die Tissuepapierbahn bei deren Herstellung nur zonal zu pressen, um neben den gepressten reißfesteren Bereichen auch lediglich leicht gepresste oder ungepresste voluminösere Bereiche zu erhalten.

Bei der Herstellung von Tissuepapier wird die Tissuebahn in einem letzten Trocknungsschritt über die Mantelfläche eines beheizten Yankee-Trockenzylinders geführt, bevor das fertige Produkt von diesem gekreppt wird. Während die Tissuebahn über den Yankee-Trockenzylinder geführt wird, wird sie von einer Bespannung gehalten.

Insbesondere bei der Herstellung von Tissuepapier mit voluminösen Bereichen, die bei der Entwässerung nur geringfügig komprimiert wurden, besteht nun aber das Problem, dass das Tissuepapier mit zu geringem Trockengehalt mit der heißen Mantelfläche des Yankee-Trockenzylinders in Kontakt kommen. Dieses Problem tritt verstärkt bei hohen Maschinenlaufgeschwindigkeiten auf, da hier die Entwässerungszeiten weiter reduziert werden und die voluminösen Bereiche entsprechend noch mehr Feuchtigkeit mit sich tragen.

Aufgrund des zu geringen Trockengehalts entsteht beim Kontakt der Tissuebahn mit der beheizten Mantelfläche des Yankee-Trockenzylinders Wasserdampf zwischen der heißen Mantelfläche und der Tissuebahn, was dazu führen kann, dass die Bahn von der Walzenmanteffläche abhebt.

Infolge des Abhebens der Tissuebahn von der Walzenmantelfläche kann es zu Problemen im Hinblick auf die Runnability bis zum Abriss der Tissuebahn kommen.

Des weiteren kann aufgrund der Bildung von Wasserdampf zwischen der Tissuebahn und der beheizten Mantelfläche des Yankee-Trockenzylinders- eine Blasen- und Lochbildung in der Tissuebahn auftreten.

Es ist bereits bekannt, den Trocken- bzw. Yankee-Zylinder zu beschichten, um den bei einer Übertragung der Faserstoffbahn von einem TAD (Through-Air-Drying)-Sieb auf die Oberfläche des Yankee-Zylinders auftretenden Problemen zu begegnen. Es wurde auch bereits eine Schaberanordnung vorgeschlagen, bei der ein Schaber die Faserstoffbahn kreppt und vom Yankee-Zylinder abschabt, und zumindest ein weiterer Schaber dazu vorgesehen ist, eine Schmutz enthaltende Lage der Walzenbeschichtung abzutragen.

Aus dem Dokument US2004/0173333 A1 ist ein Verfahren zur Herstellung einer Tissuebahn mittels einer Luftpresse offenbart. Bei diesem Verfahren wird die Bahn nach deren Bildung und Entwässerung in die Oberflächenstruktur einer relativ groben Bespannung eingeformt, um der Bahn eine strukturierte Oberfläche zu verleihen. Durch die Anwendung einer Druckdifferenz in einer rundum abgedichteten Luftpresse wird die Bahn vor einem beheizten Trockenzylinder bis zu einer Konsistenz von 30 bis 40% entwässert und anschließend getrocknet.

Derzeit existieren zwei unterschiedliche Verfahren zur Herstellung von Tissuepapier. Zum einen handelt es sich um das herkömmliche Tissue-Herstellungsverfahren, bei dem die Faserstoffbahn auf dem Yankee-Zylinder gebildet, gepresst und getrocknet wird. Zum anderen existiert das sogenannte TAD-Herstellungsverfahren (TAD = Through-Air-Drying), bei dem die Faserstoffbahn zwischen der Blattbildungszone und der Pressenpartie mittels einer Luftströmung getrocknet wird. Dieses Verfahren bringt eine hohe Papierqualität mit sich.

Um die zuvor genannten Probleme in den Griff zu bekommen, müssen verschiedene Parameter, insbesondere solche, die den Bereich des Yankee-Zylinders betreffen, in geeigneter Weise gewählt werden.

In der folgenden Tabelle sind für einige bekannte Parameter bisher übliche Werte eingetragen:

**Tabelle 1**

| | Menge an Walzenbeschichtungsmaterial mg/m²; mL/Min | Klingen- oder Schaberbelastung kN/m | |
|---|---|---|---|
| herkömmliche | 1 - 3; 15 - 25 | ∼ | 2,5 |
| Tissue-Maschine | | 2 - 3 | |
| TAD-Maschinen | 5 - 15; 80 - 100 | ∼ | 7,0 |
| | | 6-7 | |

Die bisher erforderliche hohe Menge an Beschichtungsmaterial zur Beschichtung des Yankee-Zylinders bringt offensichtlich wirtschaftliche Nachteile mit sich. Dasselbe gilt für die bisher erforderliche relativ hohe Klingen- oder Schaberbelastung.

Der Erfindung liegt die Aufgabe zugrunde, ein verbessertes Verfahren sowie eine verbesserte Vorrichtung der eingangs genannten Art zu schaffen. Dabei soll eine möglichst hohe Qualität des Tissuepapiers gewährleistet und gleichzeitig sichergestellt sein, dass diese hohe Produktqualität auch mit einer geringeren Menge an Beschichtungsmaterial für den Yankee-Zylinder und einer geringeren Klingen- bzw. Schaberbelastung erreicht werden kann.

Diese Aufgabe wird erfindungsgemäß gelöst durch ein Verfahren zur Herstellung einer Faserstoffbahn, insbesondere Tissuebahn, mit den folgenden Schritten:
a) die Faserstoffbahn wird in einer Presszone zwischen dem Strukturband und einem umlaufenden, nicht strukturierten permeablen Stützband liegend gepresst,
b) das Strukturband, die Faserstoffbahn und das Stützband werden mittels eines unter Spannung stehenden Pressbandes gegen eine Fläche gepresst.
c) die Faserstoffbahn und das Strukturband werden einem an einem Yankee-Zylinder vorgesehenen Pressnip zugeführt,
d) die Faserstoffbahn wird im Bereich des Pressnips von dem Strukturband auf die Oberfläche des Yankee-Zylinders übertragen,
e) die Oberfläche des Yankee-Zylinders wird laufend abgeschabt und anschließend wieder neu beschichtet, so dass im Pressnip stets eine erneüerte Beschichtung vorliegt.

Mit diesem erfindungsgemäßen Verfahren wird eine hohe Qualität des Tissuepapiers bei gleichzeitig reduzierter erforderlicher Menge an Beschichtungsmaterial für den Yankee-Trockenzylinder und reduzierter Klingen- bzw. Schaberbelastung erreicht. Dass optimale Ergebnisse insbesondere auch bei einer reduzierten Menge an Beschichtungsmaterial und reduzierter Schaberbelastung erreicht werden, ist unter anderem auf folgendes zurückzuführen:

Nachdem die Faserstoffbahn in der Presszone zwischen dem Strukturband und einem umlaufenden, nicht strukturierten, d.h. relativ glatten permeablen Stützband liegend gepresst wird, kann die Tissuebahn mit einer relativ glatten Seite mit dem Yankee-Trockenzylinder in Kontakt gebracht werden, während andererseits aufgrund des auf der anderen Bahnseite liegenden Strukturbandes lediglich ein Teil der Faserstoff- bzw. Tissuebahn gepresst wird. Anders als bei den herkömmlichen TAD-Maschinen kann die Tissuebahn also mit annähernd 100 % Oberfläche der betreffenden Seite mit dem Yankee-Zylinder in Kontakt kommen, während nur ein Teil davon gepresst wird.

Bei der Pressung der Faserstoffbahn in der Presszone zwischen dem Strukturband und dem umlaufenden, nicht strukturierten, d.h. relativ glatten permeablen Stützband wird die Faserstoffbahn vorzugsweise in Richtung des permeablen Stützbandes entwässert. Der Pressdruck beträgt hierbei vorzugsweise 1,5 bar oder weniger.

Indem die Faserstoffbahn zur vom Strukturband abgewandten Seite hin durch das Stütz- und/oder Entwässerungsband hin weiter entwässert wird, werden die Fasern in Richtung der relativ ebenen oder glatten Oberfläche des insbesondere durch ein Entwässerungsband gebildeten Stützbandes gedrängt. Die Entwässerung kann beispielsweise durch ein entsprechend hohes Vakuum und/oder mechanisch, beispielsweise mittels eines Spannbandes erfolgen, durch das das Strukturband, die Faserstoffbahn und das Stützband gegen eine vorzugsweise glatte Fläche gepresst werden. Der betreffende Gasstrom durchströmt erfindungsgemäß also zunächst das permeable Strukturband, und dann die Faserstoffbahn und anschließend das vorzugsweise permeable Stützband. Demgegenüber durchströmt bei einem herkömmlichen TAD-Verfahren der betreffende Gasstrom zunächst die Faserstoffbahn und dann das Strukturband. Anders als bei der erfindungsgemäßen Lösung erhält die Faserstoffbahn bei einem solchen herkömmlichen TAD-Verfahren also keine glatte Fläche. Abgesehen davon ist der beim herkömmlichen TAD-Verfahren erzeugte Differenzdruck relativ gering.

Bei der erfindungsgemäßen Lösung sorgt die Beschichtung des Yankee-Zylinders zudem für eine verbesserte Übertragung der Faserstoffbahn vom Strukturband auf die Oberfläche des Yankee-Zylinders. Des weiteren wird durch die Beschichtung der Wärmeübertrag vom Yankee-Zylinder zur Faserstoffbahn deutlich verbessert. Zudem wird einer Blasenbildung, einem Abheben der Bahn usw. entgegengewirkt. Nachdem mittels des betreffenden Schabers zumindest ein Teil der Beschichtung laufend wieder abgetragen wird, kann sich kein Schmutz anhäufen.

Zur optimalen Unterstützung der zuvor genannten Überführung der Faserstoffbahn vom Stützband auf die Oberfläche des Tissue-Zylinders wird bevorzugt ein adhäsives Beschichtungsmaterial auf die Oberfläche des Yankee-Zylinders aufgebracht.

Gemäß einer vorteilhaften Ausgestaltung des erfindungsgemäßen Verfahrens liegt die kontinuierlich auf die Oberfläche des Yankee-Zylinders aufgebrachte Menge an Beschichtungsmaterial in einem Bereich von etwa 3 bis etwa 9 mg/m².

Zum kontinuierlichen Abschaben der Oberfläche des Yankee-Zylinders wird ein Schaber oder dergleichen vorteilhafterweise so belastet, dass sich eine Linienkraft in einem Bereich von etwa 3 bis etwa 7 kN/m, vorzugsweise in einem Bereich von etwa 5 bis etwa 6 kN/m ergibt. Die betreffende Schaberbelastung kann somit ohne irgendwelche Qualitätseinbußen deutlich reduziert werden.

Vorzugsweise wird die Faserstoffbahn auf einem umlaufenden permeablen strukturierten Band gebildet, wodurch die Vertiefungen des strukturierten Bandes mit Fasern aufgefüllt werden, anstatt dass die Fasern einer bereits gebildeten Bahn wie bei einem herkömmlichen TAD-Verfahren in die Vertiefungen des Strukturbandes gesaugt werden. Hierdurch wird eine im Vergleich zum Verfahren bei dem eine glatt gebildete Faserstoffbahn in die Vertiefungen eines Strukturbandes gepresst wird, voluminöse Faserstoffbahn erzeugt. Des weiteren wird durch die Bildung der Faserstoffbahn zwischen dem permeablen strukturierten Band und einem glatten nicht strukturierten Formiersieb der durch die Entwässerung der Faserstoffbahn in der Presszone in Richtung des Stützbandes bewirkte Effekt weiter verstärkt, dass annähernd 100 % Oberfläche der betreffenden Seite der Faserstoffbahn mit dem Yankee-Zylinder in Kontakt kommen können.

Wie bereits erwähnt, wird die Presszone auf der dem Stützband benachbarten Seite zweckmäßigerweise durch eine zumindest im Wesentlichen glatte Oberfläche begrenzt. Dabei kann diese glatte Oberfläche insbesondere durch eine rotierende Walze gebildet werden.

Von Vorteil ist insbesondere auch, wenn im Bereich der Presszone ein Gasstrom erzeugt wird, der das Strukturband, die Faserstoffbahn und das Stützband durchströmt, wobei der Gasstrom bevorzugt zunächst das Strukturband, dann die Faserstoffbahn und schließlich das Stützband durchströmt.

Als Gasstrom kann insbesondere ein Luftstrom und/oder Dampfstrom erzeugt werden.

Gemäß einer zweckmäßigen praktischen Ausgestaltung des erfindungsgemäßen Verfahrens wird der Gasstrom zumindest teilweise mittels einer Saugzone einer rotierenden Saugwalze erzeugt, die die Presszone auf der dem Stützband benachbarten Seite begrenzt.

Der Gasstrom kann zumindest teilweise aber auch mittels eines ebenen oder gekrümmten Saugkastens oder dergleichen erzeugt werden, der die Presszone auf der dem Stützband benachbarten Seite begrenzt.

Darüber hinaus ist beispielsweise auch denkbar, den Gasstrom zumindest teilweise mittels einer auf der Seite des permeablen Strukturbandes angeordneten Überdruckhaube zu erzeugen. Bei der Überdruckhaube kann es sich bspw. um einen Dampfblaskasten handeln.

Alternativ oder zusätzlich können das Strukturband, die Faserstoffbahn und das Stützband vorteilhafterweise auch mittels eines unter Spannung stehenden Pressbandes gegen eine zumindest im Wesentlichen glatte Oberfläche gepresst werden. Dabei kann die glatte Oberfläche insbesondere wieder durch eine rotierende Walze gebildet sein.

Als Strukturband wird zweckmäßigerweise ein strukturiertes Sieb eingesetzt.

Als Strukturband kann beispielsweise auch ein TAD-Sieb verwendet werden.

Bevorzugt wird die Faserstoffbahn so gebildet, wie dies zuvor beschrieben wurde. Grundsätzlich kann es in bestimmten Fällen jedoch auch zweckmäßig sein, die Faserstoffbahn dadurch zu bilden, dass die Faserstoffsuspension mittels einer Saugeinrichtung in die Struktur des permeablen strukturierten Bandes gesaugt wird.

Bei dem Stützband kann es sich, wie bereits erwähnt, insbesondere um ein Entwässerungsband handeln.

Bevorzugt sind die relativ vertieften und die relativ erhöhten Bereiche des Strukturbandes derart ausgebildet und relativ zueinander angeordnet, dass maximal 35 % und vorzugsweise maximal 25 % des Strukturbandes im Pressnip gepresst werden. Eine möglichst schonende Pressung wird dadurch erreicht, dass der an dem Yankee-Zylinder vorgesehene Pressnip ein Schuhpressnip ist. Erfordert die herzustellende Faserstoffbahn keine Voluminosität sondern soll bevorzugt ein hoher Trockengehalt bei hoher Produktionsleistung erreicht werden, kann alternativ dazu der am Yankee-Zylinder gebildete Pressnip mit einer Saugpresswalze oder einer Presswalze gebildet werden.

Gemäß einer zweckmäßigen praktischen Ausgestaltung des erfindungsgemäßen Verfahrens wird dem Yankee-Zylinder nur ein Schaber zugeordnet, durch den einerseits zumindest ein Teil der Beschichtung abgetragen und andererseits die Faserstoffbahn gekreppt und von der Zylinderoberfläche abgehoben wird.

Nach einer alternativen vorteilhaften Ausgestaltung wird dem Yankee-Zylinder ein erster Schaber zum Abtragen zumindest eines Teils der Beschichtung und ein zweiter Schaber zugeordnet, durch den die Faserstoffbahn gekreppt und von der Zylinderoberfläche abgehoben wird.

Vorteilhafterweise wird der am Auslauf des Pressnips auftretende Auslaufzwickel zwischen Faserstoffbahn und Strukturband mittels eines Luftmessers beaufschlagt.

Es ist insbesondere auch eine solche Ausgestaltung denkbar, bei der in dem Bereich, in dem das Strukturband von einer mit dem Yankee-Zylinder den Pressnip bildenden Gegenwalze abläuft, der Auslaufzwickel zwischen dem Strukturband und der Gegenwalze mittels eines Luftmessers beaufschlagt wird. Dadurch werden in den Vertiefungen des Strukturbandes sitzende Fasern gelöst, wodurch die Übertragung des Faserstoffbandes auf dem Yankee-Zylinder unterstützt wird. Zudem wird einer Blasenbildung auf der Faserstoffbahn entgegengewirkt.

Die vom Yankee-Zylinder wieder abgenommene Faserstoffbahn wird anschließend aufgewickelt.

Die weiter oben angegebene Aufgabe wird nach der Erfindung überdies gelöst durch eine Vorrichtung zur Herstellung einer Faserstoffbahn, insbesondere Tissuebahn, mit einer Blattbildungszone, in der die Faserstoffbahn auf einem umlaufenden permeablen strukturierten Band gebildet wird, einer Presszone, durch die die Faserstoffbahn zwischen dem Strukturband und einem umlaufenden, nicht strukturierten permeablen Stützband liegend hindurchgeführt wird, einem unter Spannung stehenden Pressband mittels dem das Strukturband, die Faserstoffbahn und das Stützband gegen eine zumindest im Wesentlichen glatte Oberfläche pressbar sind, einem an einem Yankee-Zylinder vorgesehenen Pressnip, durch den die Faserstoffbahn zusammen mit dem Strukturband hindurchgeführt wird, wobei die Faserstoffbahn im Bereich dieses Pressnips von dem Strukturband auf die Oberfläche des Yankee-Zylinders übertragen wird, wenigstens einem Schaber, der die Oberfläche des Yankee-Zylinders laufend abschabt, und einer Beschichtungseinrichtung, durch die der Yankee-Zylinder anschließend wieder neu beschichtet wird, so dass im Pressnip stets eine erneuerte Walzenbeschichtung vorliegt.

Bevorzugt ist die Beschichtungseinrichtung so angesteuert oder geregelt, dass die kontinuierlich auf die Oberfläche des Yankee-Zylinders aufgebrachte Menge an Beschleunigungsmaterial in einem Bereich von etwa 3 bis etwa 9 mg/m² liegt.

Vorteilhafterweise ist ein Schaber zum kontinuierlichen Abschaben der Oberfläche des Yankee-Zylinders und zum Kreppen der Faserstoffbahn vorgesehen, wobei dieser Schaber so belastet ist, dass sich eine Linienkraft in einem Bereich von etwa 3 bis etwa 7 kN/m, vorzugsweise in einem Bereich von etwa 5 bis etwa 6 kN/m ergibt.

In den Unteransprüchen sind weitere vorteilhafte Ausführungsformen der erfindungsgemäßen Vorrichtung angegeben.

Die Erfindung wird im Folgenden anhand von Ausführungsbeispielen unter Bezugnahme auf die Zeichnung näher erläutert; in dieser zeigen:
- Figur 1: eine schematische Darstellung einer beispielhaften Ausfüh- rungsform einer Vorrichtung zur Herstellung einer Faserstoff- bahn, insbesondere Tissuebahn,
- Figur 2: eine vergrößerte Darstellung eines Abschnitts des Yankee-Zylinders mit einer zugeordneten Beschichtungseinrichtung und einem Schaber, durch den kontinuierlich zumindest ein Teil der aufgebrachten Beschichtung wieder abgetragen wird,
- Figur 3: eine mit der Figur 2 vergleichbare schematische Teildarstellung des Yankee-Zylinders mit einem einzigen zugeordneten Schaber, durch den einerseits die Oberfläche des Yankee-Zylinders abgeschabt bzw. zumindest ein Teil der aufgebrachten Beschichtung wieder abgetragen wird, und durch den andererseits die Tissuebahn gekreppt und vom Yankee-Zylinder abgehoben wird, und
- Figur 4: eine mit der Figur 3 vergleichbare schematische Teildarstellung des Yankee-Zylinders, wobei dem Yankee-Zylinder jedoch zwei Schaber zugeordnet sind.

Figur 1 zeigt in schematischer Darstellung eine beispielhafte Ausführungsform einer Vorrichtung 10 zur Herstellung einer Faserstoffbahn, bei der es sich im vorliegenden Fall um eine Tissuebahn handelt.

Ein Stoffauflauf 12 liefert einen Stoffsuspensionsstrahl in einen Einlaufspalt 14, der im Bereich einer Formierwalze 16 zwischen einem innenliegenden umlaufenden permeablen strukturierten Band 18 und einem außenliegenden umlaufenden Formiersieb 20 gebildet ist, die im Bereich der Formierwalze 16 zusammenlaufen und anschließend gemeinsam um diese Formierwalze 16 geführt sind.

Bei dem Strukturband 18 kann es sich insbesondere um ein dreidimensional strukturiertes Sieb handeln.

Das Formiersieb 20 weist der Tissuebahn 22 zugewandt eine im Vergleich zur betreffenden Seite des Strukturbandes 18 relative glatte Seite auf.

Demgegenüber besitzt die der Tissuebahn 22 zugewandte Seite des Strukturbandes 18 vertiefte Bereiche und relativ dazu erhöhte Bereiche auf, wobei die Tissuebahn 22 in diesen vertieften und erhöhten Bereichen des Strukturbandes 18 gebildet wird.

Das Strukturband 18 kann beispielsweise durch ein TAD-Sieb gebildet sein.

Im Bereich der Formierwalze 16 wird die Tissuebahn 22 im Wesentlichen durch das außenliegende Formiersieb 20 entwässert. Anschließend wird das Formiersieb 20 im Bereich einer Umlenkwalze 24 wieder von der Tissuebahn 22 getrennt, die zusammen mit dem Strukturband 18 weiter zu einer Presszone 26 geführt wird, in der die Tissuebahn 22 zwischen dem Strukturband 18 und einem umlaufenden, nicht strukturierten permeablen Stützband 28 liegend gepresst wird.

Bei dem permeablen Stützband 28 kann es sich insbesondere um einen Filz handeln. Im Bereich der Presszone 26 wird derart Druck auf das Strukturband 18, die Tissuebahn 22 und das Stützband 28 ausgeübt, dass die Tissuebahn 22 in Richtung des beispielsweise durch einen Filz gebildeten Stützbandes 28 entwässert wird.

Da die Tissuebahn 22 in der Presszone 26 in Richtung des permeablen Stützbandes 28 entwässert wird und das mit durch diese Presszone 26 geführte Strukturband 18 identisch mit dem Strukturband ist, auf dem die Tissuebahn 22 gebildet wurde, werden die voluminöseren Abschnitte der Tissuebahn 22 weniger stark komprimiert als die weniger voluminösen Abschnitte, so dass im Ergebnis die voluminöse Struktur der betreffenden voluminöseren Abschnitte erhalten bleibt.

Im vorliegenden Fall wird der Entwässerungsdruck für die Tissuebahn 22 in der Presszone 26 zumindest abschnittsweise gleichzeitig durch einen Gasstrom und durch eine mechanische Presskraft erzeugt.

Der Gasstrom durchströmt zunächst das Strukturband 18, dann die Tissuebahn 22 und schließlich das permeable Stützband 28.

Wie anhand der Figur 1 zu erkennen ist, wird die Gasströmung im vorliegenden Fall durch eine Saugzone 30 einer Saugwalze 32 erzeugt.

Die alternativ oder zusätzlich aufgebrachte mechanische Kraft wird dadurch erzeugt, dass das Strukturband 18, die Tissuebahn 22 und das Stützband 28 in der Presszone 26 zwischen einem unter Spannung stehenden Pressband 34 und einer glatten Oberfläche geführt wird, die hier beispielsweise durch die Walze 32 gebildet wird.

Die Presszone 26 ist zumindest im Wesentlichen durch den Umschlingungsbereich des Pressbandes 34 um die Mantelfläche der Saugwalze 32 festgelegt, wobei dieser Umschlingungsbereich durch den Abstand der beiden Umlenkwalzen 36, 38 festgelegt ist.

In dem Bereich 40, durch den die Tissuebahn 22 zusammen mit dem Strukturband 18 geführt wird, kann die Tissuebahn 22 wenigstens einem weiteren Trocknungsschritt unterzogen werden.

Im Anschluss daran wird die Tissuebahn 22 zusammen mit dem Strukturband 18 durch einen an einem Trockenzylinder, nämlich einem Yankee-Zylinder 42 gebildeten Pressnip 44 geführt. Dabei liegt die Tissuebahn 22 in diesem Pressnip 44 zwischen dem Strukturband 18 und der glatten Oberfläche des Yankee-Zylinders 42. Der Pressnip 44 ist im vorliegenden Fall durch einen Schuhpressnip gebildet.

Dem Yankee-Zylinder 42 ist zur Bildung des Pressnips 44 also eine Schuhpresseinheit, hier eine Schuhpresswalze 46 zugeordnet. Wie anhand der Figur 1 zu erkennen ist, kann dem Yankee-Zylinder 42 eine Haube62 zugeordnet sein.

Dadurch, dass die Tissuebahn zwischen dem Strukturband 18 und dem dazu relativ glatten Formiersieb 20 gebildet wurde, weist nur die auf dem Strukturband 18 gebildete Seite der Tissuebahn 22 eine wellige Oberfläche auf. Demgegenüber ist die auf dem glatten Formiersieb 20 gebildete Oberfläche der Tissuebahn 22 relativ glatt. Mit dieser glatten Seite kommt die Tissuebahn 22 im Pressnip 44 nun in Kontakt mit der Oberfläche des Yankee-Zylinders 42. Die Tissuebahn 22 berührt den Yankee-Zylinder also mit einer relativ großen Fläche. Nachdem das durch den Pressnip 44 geführte Strukturband 18 identisch ist mit dem Strukturband, auf dem die Tissuebahn 22 gebildet wurde, ist überdies sichergestellt, dass die voluminöseren Bereiche der Tissuebahn 22 auch in diesem Pressnip 44 praktisch nicht gepresst werden. Dagegen werden die weniger voluminösen Bereiche der Tissuebahn 22 gepresst, wodurch die Festigkeit der Tissuebahn 22 weiter erhöht wird.

Im Anschluss an den Pressnip 44 wird das Strukturband 18 von der Tissuebahn 22 getrennt, die auf dem Yankee-Zylinder 42 bis zu einem Schaber 48 geführt wird, wodurch die Tissuebahn 22 gekreppt und vom Yankee-Zylinder 42 abgehoben wird. Anschließend wird die Tissuebahn 22 einer Aufrolleinheit 50 zugeführt, in der sie mit Hilfe einer Anpresswalze 52 zu einem Wickel 54 aufgewickelt wird.

Die Tissuebahn 22 wird also im Bereich des Pressnips 44 von dem Strukturband 18 auf die Oberfläche des Yankee-Zylinders 42 übertragen. Dabei wird die Oberfläche des Yankee-Zylinders 42 beispielsweise mittels des Schabers 48 laufend abgeschabt und mittels einer Beschichtungseinrichtung 56 anschließend wieder neu beschichtet, so dass im Pressnip 44 stets eine erneuerte Beschichtung vorliegt. Dabei kann insbesondere ein adhäsives Beschichtungsmaterial auf die Oberfläche des Yankee-Zylinders 42 aufgebracht werden.

Die kontinuierlich auf die Oberfläche des Yankee-Zylinders 42 aufgebrachte Menge an Beschichtungsmaterial liegt zweckmäßigerweise in einem Bereich von etwa 3 bis etwa 9 mg/m². Zum kontinuierlichen Abschaben der Oberfläche des Yankee-Zylinders 42 kann ein Schaber oder dergleichen, hier beispielsweise der gleichzeitig die Tissuebahn kreppende Schaber 48, so belastet werden, dass sich eine Linienkraft in einem Bereich von etwa 3 bis etwa 7 kN/m, vorzugsweise in einem Bereich von etwa 5 bis etwa 6 kN/m ergibt.

Als Gasstrom, der in der Presszone 26 zunächst das Strukturband 18, dann die Tissuebahn 22 und schließlich das Stützband 28 durchströmt, kann insbesondere ein Luftstrom und/oder Dampfstrom erzeugt werden.

Alternativ oder zusätzlich zur Saugwalze 32 kann der Gasstrom zumindest teilweise auch mittels einer auf der Seite des permeablen Strukturbandes 18 angeordneten Überdruckhaube 58 erzeugt werden.

Wie bereits erwähnt, kann als Strukturband 18 insbesondere ein strukturiertes Sieb, beispielsweise ein TAD-Sieb eingesetzt werden.

Als Stützband 28 kann, wie bereits erwähnt, insbesondere ein Entwässerungsband vorgesehen sein.

Die relativ vertieften und die relativ erhöhten Bereiche des Strukturbandes 18 sind bevorzugt so ausgebildet und relativ zueinander angeordnet, dass maximal 35 % und vorzugsweise maximal 25 % des Strukturbandes 18 im mit dem Yankee-Zylinder 42 gebildeten Pressnip 44 gepresst werden.

Figur 2 zeigt in vergrößerter Darstellung einen Abschnitt des Yankee-Zylinders 42, dem die Beschichtungseinrichtung 56 sowie ein Schaber 48 zugeordnet ist, durch den kontinuierlich zumindest ein Teil der aufgebrachten Beschichtung 60 wieder abgetragen wird.

Figur 3 zeigt eine mit der Figur 2 vergleichbare schematische Teildarstellung des Yankee-Zylinders 42 mit einem einzigen zugeordneten Schaber 48, durch den einerseits die Oberfläche des Yankee-Zylinders 42 abgeschabt bzw. zumindest ein Teil der aufgebrachten Beschichtung wieder abgetragen wird, und durch den andererseits die Tissuebahn 22 gekreppt und vom Yankee-Zylinder 42 abgehoben wird.

In dieser Figur 3 ist auch wieder die dem Yankee-Zylinder 42 zugeordnete Beschichtungseinheit 56 zu erkennen.

Figur 4 zeigt eine mit der Figur 3 vergleichbare schematische Teildarstellung des Yankee-Zylinders 42 mit zugeordneter Beschichtungseinheit 56. Im vorliegenden Fall sind dem Yankee-Zylinder 42 jedoch zwei Schaber 48', 48" zugeordnet. Dabei dient ein erster Schaber 48' dazu, die Faserstoffbahn 22 zu kreppen und von der Zylinderoberfläche abzuheben. Mittels des zweiten Schabers 48" wird zumindest ein Teil der Beschichtung 60 einschließlich Schmutz, der sich auf der Zylinderoberfläche angesammelt hat, abgetragen.

### Bezugszeichenliste

- 10: Vorrichtung
- 12: Stoffauflauf
- 14: Einlaufspalt
- 16: Formierwalze
- 18: Strukturband
- 20: Formiersieb
- 22: Tissuebahn
- 24: Umlenkwalze
- 26: Presszone
- 28: Stützband
- 30: Saugzone
- 32: Saugwalze
- 34: Pressband
- 36: Umlenkwalze
- 38: Umlenkwalze
- 40: Bereich
- 42: Yankee-Zylinder
- 44: Pressnip
- 46: Schuhpresswalze
- 48: Schaber
- 48': Schaber
- 48": Schaber
- 50: Aufwickeleinheit
- 52: Anpresswalze
- 54: Wickel
- 56: Beschichtungseinrichtung
- 58: Überdruckhaube
- 60: Beschichtung
- 62: Haube

## Patentansprüche

1. Verfahren zur Herstellung einer Faserstoffbahn (22), insbesondere Tissuebahn, mit den folgenden Schritten:
a) die Faserstoffbahn (22) wird in einer Presszone (26) zwischen einem umlaufenden permeablen strukturierten Band (18) und einem umlaufenden, nicht strukturierten permeablen Stützband (28) liegend gepresst,
b) das Strukturband (18), die Faserstoffbahn (22) und das Stützband (28) werden mittels eines unter Spannung stehenden Pressbandes (34) gegen eine Fläche gepresst.
c) die Faserstoffbahn (22) und das Strukturband (18) werden einem an einem Yankee-Zylinder (42) vorgesehenen Pressnip (44) zugeführt,
d) die Faserstoffbahn (22) wird im Bereich des Pressnips (44) von dem Strukturband (18) auf die Oberfläche des Yankee-Zylinders (42) übertragen,
e) die Oberfläche des Yankee-Zylinders (42) wird laufend abgeschabt und anschließend wieder neu beschichtet, so dass im Pressnip (44) stets eine erneuerte Beschichtung vorliegt.

2. Verfahren nach Anspruch 1,
**dadurch gekennzeichnet,**
**dass** ein adhäsives Beschichtungsmaterial auf die Oberfläche des Yankee-Zylinders (42) aufgebracht wird.

3. Verfahren nach Anspruch 1 öder 2,
**dadurch gekennzeichnet,**
**dass** die kontinuierlich auf die Oberfläche des Yankee-Zylinders (42) aufgebrachte Menge an Beschichtungsmaterial in einem Bereich von etwa 3 bis etwa 9 mg/m² liegt.

4. Verfahren nach einem der vorhergehenden Ansprüche,
**dadurch gekennzeichnet,**
**dass** zum kontinuierlichen Abschaben der Oberfläche des Yankee-Zylinders (42) und zum Kreppen der Faserstoffbahn (22) ein Schaber (48, 48") oder dergleichen so belastet wird, dass sich eine Linienkraft in einem Bereich von etwa 3 bis etwa 7 kN/m ergibt.

5. Verfahren nach Anspruch 4,
**dadurch gekennzeichnet,**
**dass** zum kontinuierlichen Abschaben der Oberfläche des Yankee-Zylinders (42) ein Schaber (48, 48") oder dergleichen so belastet wird, dass sich eine Linienkraft in einem Bereich von etwa 5 bis etwa 6 kN/m ergibt.

6. Verfahren nach einem der vorhergehenden Ansprüche,
**dadurch gekennzeichnet,**
**dass** die Faserstoffbahn (22) wird auf einem umlaufenden permeablen strukturierten Band (18) gebildet,

7. Verfahren nach einem der vorhergehenden Ansprüche,
**dadurch gekennzeichnet,**
**dass** im Bereich der Presszone (26) ein Gasstrom erzeugt wird, der das Strukturband (18), die Faserstoffbahn (22) und das Stützband (28) durchströmt.

8. Verfahren nach Anspruch 7,
**dadurch gekennzeichnet,**
**dass** der Gasstrom zunächst das Strukturband (18), dann die Faserstoffbahn (22) und schließlich das Stützband (28) durchströmt.

9. Verfahren nach Anspruch 7 oder 8,
**dadurch gekennzeichnet,**
**dass** als Gasstrom ein Luftstrom und/oder Dampfstrom erzeugt wird.

10. Verfahren nach einem der Ansprüche 7 bis 9,
**dadurch gekennzeichnet,**
**dass** der Gasstrom zumindest teilweise mittels einer Saugzone (30) einer rotierenden Saugwalze (32) erzeugt wird, die die Presszone (26) auf der dem Stützband (28) benachbarten Seite begrenzt.

11. Verfahren nach einem der Ansprüche 7 bis 10,
**dadurch gekennzeichnet,**
**dass** der Gasstrom zumindest teilweise mittels eines ebenen oder gekrümmten Saugkastens erzeugt wird, der die Presszone (26) auf der dem Stützband (28) benachbarten Seite begrenzt.

12. Verfahren nach einem der Ansprüche 7 bis 11,
**dadurch gekennzeichnet,**
**dass** der Gasstrom zumindest teilweise mittels einer auf der Seite des permeablen Stukturbandes angeordneten Überdruckhaube (58) erzeugt wird.

13. Verfahren nach einem der vorhergehenden Ansprüche,
**dadurch gekennzeichnet,**
**dass** als Strukturband (18) ein strukturiertes Sieb eingesetzt wird.

14. Verfahren nach einem der vorhergehenden Ansprüche,
**dadurch gekennzeichnet,**
**dass** als Strukturband (18) ein TAD-Sieb eingesetzt wird.

15. Verfahren nach einem der vorhergehenden Ansprüche,
**dadurch gekennzeichnet,**
**dass** die Faserstoffbahn (22) dadurch gebildet wird, dass die Faserstoffsuspension mittels einer Saugeinrichtung in die Struktur des permeablen strukturierten Bandes (18) gesaugt wird.

16. Verfahren nach einem der vorhergehenden Ansprüche,
**dadurch gekennzeichnet,**
**dass** als Stützband (28) ein Entwässerungsband eingesetzt wird.

17. Verfahren nach einem der vorhergehenden Ansprüche,
**dadurch gekennzeichnet,**
**dass** die relativ vertieften und die relativ erhöhten Bereiche des Stukturbandes (18) derart ausgebildet und relativ zueinander angeordnet sind, dass maximal 35 % und vorzugsweise maximal 25 % des Strukturbandes (18) im Pressnip (44) gepresst werden.

18. Verfahren nach einem der vorhergehenden Ansprüche,
**dadurch gekennzeichnet,**
**dass** der an dem Yankee-Zylinder (42) vorgesehene Pressnip (44) ein Schuhpressnip ist.

19. Verfahren nach einem der vorhergehenden Ansprüche,
**dadurch gekennzeichnet,**
**dass** dem Yankee-Zylinder nur ein Schaber (48) zugeordnet wird, durch den einerseits zumindest ein Teil der Beschichtung (60) abgetragen und andererseits die Faserstoffbahn (22) gekreppt und von der Zylinderoberfläche abgehoben wird.

20. Verfahren nach einem der Ansprüche 1 bis 18,
**dadurch gekennzeichnet,**
**dass** dem Yankee-Zylinder (42) ein erster Schaber (48'), durch den die Faserstoffbahn (22) gekreppt und von der Zylinderoberfläche abgehoben wird, und ein zweiter Schaber (48") zum Abtragen zumindest eines Teils der Beschichtung (60) zugeordnet wird.

21. Verfahren nach einem der vorhergehenden Ansprüche,
**dadurch gekennzeichnet,**
**dass** der am Auslauf des Pressnips (44) auftretende Auslaufzwickel zwischen Faserstoffbahn (22) und Strukturband (18) mittels eines Luftmessers beaufschlagt wird.

22. Verfahren nach einem der vorhergehenden Ansprüche,
**dadurch gekennzeichnet,**
**dass** in dem Bereich, in dem das Strukturband (18) von einer mit dem Yankee-Zylinder (42) den Pressnip (44) bildenden Gegenwalze (46) abläuft, der Auslaufzwickel zwischen dem Strukturband (18) und der Gegenwalze (46) mittels eines Luftmessers beaufschlagt wird.

23. Verfahren nach einem der vorhergehenden Ansprüche,
**dadurch gekennzeichnet,**
**dass** die vom Yankee-Zylinder (42) wieder abgenommene Faserstoffbahn (22) anschließend aufgewickelt wird.

24. Vorrichtung (10) zur Herstellung einer Faserstoffbahn (22), insbesondere Tissuebahn, mit einer Blattbildungszone, in der die Faserstoffbahn (22) auf einem umlaufende permeablen strukturierten Band (18) gebildet wird, einer Presszone (26), durch die die Faserstoffbahn (22) zwischen dem Strukturband (18) und einem umlaufenden, nicht strukturierten permeablen Stützband (28) liegend hindurchgeführt wird, einem unter Spannung stehenden Pressband (34) mittels dem das Strukturband (18), die Faserstöffbahn (22) und das Stützband (28) gegen eine Fläche pressbar sind, einem an einem Yankee-Zylinder (42) vorgesehenen Pressnip (44), durch den die Faserstoffbahn zusammen mit dem Strukturband (18) hindurchgeführt wird, wobei die Faserstoffbahn (22) im Bereich dieses Pressnips (44) von dem Strukturband (18) auf die Oberfläche des Yankee-Zylinders (42) übertragen wird, wenigstens einem Schaber (48, 48"), der die Oberfläche des Yankee-Zylinders (42) laufend abschabt, und einer Beschichtungseinrichtung (56), durch die der Yankee-Zylinder (42) anschließend wieder neu beschichtet wird, so dass im Pressnip (44) stets eine erneuerte Walzenbeschichtung vorliegt.

25. Vorrichtung nach Anspruch 24,
**dadurch gekennzeichnet,**
**dass** mittels der Beschichtungseinrichtung (56) adhäsives Beschichtungsmaterial (60) auf die Oberfläche des Yankee-Zylinders (42) aufbringbar ist.

26. Vorrichtung nach Anspruch 24 oder 25,
**dadurch gekennzeichnet,**
**dass** die Beschichtungseinrichtung (56) so angesteuert oder geregelt ist, dass die kontinuierlich auf die Oberfläche des Yankee-Zylinders (42) aufgebrachte Menge an Beschichtungsmaterial (60) in einem Bereich von etwa 3 etwa bis etwa 9 mg/m² liegt.

27. Vorrichtung nach einem der vorhergehenden Ansprüche,
**dadurch gekennzeichnet,**
**dass** ein Schaber (48, 48") zum kontinuierlichen Abschaben der Oberfläche des Yankee-Zylinders (42) vorgesehen ist und dieser Schaber (48, 48") so belastet ist, dass sich eine Linienkraft in einem Bereich von etwa 3 bis etwa 7 kN/m ergibt.

28. Vorrichtung nach Anspruch 27,
**dadurch gekennzeichnet,**
**dass** der Schaber (48, 48") so belastet ist, dass sich eine Linienkraft in einem Bereich von etwa 5 bis etwa 6 kN/m ergibt.

29. Vorrichtung nach einem der vorhergehenden Ansprüche,
**dadurch gekennzeichnet,**
**dass** Mittel (30, 32, 58) zur Erzeugung eines Gasstromes im Bereich der Presszone (26) vorgesehen sind, der das Strukturband (18), die Faserstoffbahn (22) und das Stützband (28) durchströmt.

30. Vorrichtung nach Anspruch 29,
**dadurch gekennzeichnet,**
**dass** der Gasstrom zunächst das Strukturband (18), dann die Faserstoffbahn (22) und schließlich das Stützband (28) durchströmt.

31. Vorrichtung nach Anspruch 29 oder 30,
**dadurch gekennzeichnet,**
**dass** Mittel (30, 32, 58) zur Erzeugung eines Luftstromes und/oder Mittel zur Erzeugung eines Dampfstromes vorgesehen sind.

32. Vorrichtung nach einem der Ansprüche 29 bis 31,
**dadurch gekennzeichnet,**
**dass** die die Mittel zur Erzeugung eines Gasstromes eine mit einer Saugzone (30) versehene rotierende Saugwalze (32) umfassen, die die Presszone (26) auf der dem Stützband (28) benachbarten Seite begrenzt.

33. Vorrichtung nach einem der Ansprüche 29 bis 31,
**dadurch gekennzeichnet,**
**dass** die Mittel zur Erzeugung eines Gasstromes wenigstes einen ebenen oder gekrümmten Saugkasten umfassen, der die Presszone (26) auf der dem Stützband (18) benachbarten Seite begrenzt.

34. Vorrichtung nach einem der Ansprüche 29 bis 33,
**dadurch gekennzeichnet,**
**dass** die Mittel zur Erzeugung eines Gasstromes eine auf der Seite des permeablen Stukturbandes (18) angeordnete Überdruckhaube (58) umfassen.

35. Vorrichtung nach einem der vorhergehenden Ansprüche,
**dadurch gekennzeichnet ,**
**dass** als Strukturband (18) ein strukturiertes Sieb vorgesehen ist.

36. Vorrichtung nach einem der vorhergehenden Ansprüche,
**dadurch gekennzeichnet,**
**dass** als Strukturband (18) ein TAD-Sieb vorgesehen ist.

37. Vorrichtung nach einem der vorhergehenden Ansprüche,
**dadurch gekennzeichnet,**
**dass** sie eine Blattbildungszone mit einer Saugeinrichtung umfasst, in der die Faserstoffsuspension zur Bildung der Faserstoffbahn (22) mittels der Saugeinrichtung in die Struktur des permeablen strukturierten Bandes (18) saugbar ist.

38. Vorrichtung nach einem der vorhergehenden Ansprüche,
**dadurch gekennzeichnet,**
**dass** als Stützband (28) ein Entwässerungsband vorgesehen ist.

39. Vorrichtung nach einem der vorhergehenden Ansprüche,
**dadurch gekennzeichnet,**
**dass** die relativ vertieften und die relativ erhöhten Bereiche des Stukturbandes (18) derart ausgebildet und relativ zueinander angeordnet sind, dass maximal 35 % und vorzugsweise maximal 25 % des Strukturbandes (18) im Pressnip (44) gepresst werden.

40. Vorrichtung nach einem der vorhergehenden Ansprüche,
**dadurch gekennzeichnet,**
**dass** der an dem Yankee-Zylinder (42) vorgesehene Pressnip (44) durch einen Schuhpressnip gebildet ist.

41. Vorrichtung nach einem der vorhergehenden Ansprüche,
**dadurch gekennzeichnet,**
**dass** dem Yankee-Zylinder (42) nur ein Schaber (48) zugeordnet ist, durch den einerseits zumindest ein Teil der Beschichtung (60) abgetragen und andererseits die Faserstoffbahn (22) gekreppt und von der Zylinderoberfläche abgehoben wird.

42. Vorrichtung nach einem der Ansprüche 24 bis 40,
**dadurch gekennzeichnet,**
**dass** dem Yankee-Zylinder (42) ein erster Schaber (48'), durch den die Faserstoffbahn (22) gekreppt und von der Zylinderoberfläche abgehoben wird, und ein zweiter Schaber (48") zum Abtragen zumindest eines Teils der Beschichtung (60) zugeordnet ist.

43. Vorrichtung nach einem der vorhergehenden Ansprüche,
**dadurch gekennzeichnet,**
**dass** ein Luftmesser zur Beaufschlagung des am Auslauf des Pressnips (44) auftretenden Auslaufzwickels zwischen Faserstoffbahn (22) und Strukturband (18) vorgesehen ist.

44. Vorrichtung nach einem der vorhergehenden Ansprüche,
**dadurch gekennzeichnet,**
**dass** ein Luftmesser vorgesehen ist, um in dem Bereich, in dem das Strukturband (18) von einer mit dem Yankee-Zylinder (42) den Pressnip (44) bildenden Gegenwalze (46) abläuft, den Auslaufzwickel zwischen dem Strukturband (18) und der Gegenwalze (46) zu beaufschlagen.

45. Vorrichtung nach einem der vorhergehenden Ansprüche,
**dadurch gekennzeichnet,**
**dass** die vom Yankee-Zylinder (42) wieder abgenommene Faserstoffbahn (22) einer Aufwickeleinrichtung (50) zugeführt ist.

## Claims

1. Process for producing a fibrous web (22), in particular a tissue web, having the following steps:
a) in a pressing zone (26), the fibrous web (22) is pressed lying between a circulating permeable structured belt (18) and a circulating unstructured permeable supporting belt (28),
b) the structured belt (18), the fibrous web (22) and the supporting belt (28) are pressed against a surface by means of a press belt (34) under tension,
c) the fibrous web (22) and the structured belt (18) are fed to a press nip (44) provided on a Yankee cylinder (42),
d) the fibrous web (22) is transferred from the structured belt (18) to the surface of the Yankee cylinder (42) in the region of the press nip (44),
e) the surface of the Yankee cylinder (42) is doctored off continuously and then recoated again, so that a renewed coating is always present in the press nip (44).

2. Process according to Claim 1, **characterized in that** an adhesive coating material is applied to the surface of the Yankees cylinder (42).

3. Process according to Claim 1 or 2, **characterized in that** the quantity of coating material applied continuously to the surface of the Yankee cylinder (42) lies in a range from about 3 to about 9 mg/m².

4. Process according to one of the preceding claims, **characterized in that**, in order to doctor off the surface of the Yankee cylinder (42) continuously and to crepe the tissue web (22), a doctor (48, 48") or the like is loaded in such a way that the result is a line force in a range from about 3 to about 7 kN/m.

5. Process according to Claim 4, **characterized in that**, in order to doctor off the surface of the Yankee cylinder (42) continuously, a doctor (48, 48") or the like is loaded in such a way that the result is a line force in a range from about 5 to about 6 kN/m.

6. Process according to one of the preceding claims, **characterized in that** the fibrous web (22) is formed on a circulating permeable structured belt (18).

7. Process according to one of the preceding claims, **characterized in that**, in the region of the pressing zone (26), a gas stream is produced which flows through the structured belt (18), the fibrous web (22) and the supporting belt (28).

8. Process according to Claim 7, **characterized in that** the gas stream flows firstly through the structured belt (18), then the fibrous web (22) and finally the supporting belt (28).

9. Process according to Claim 7 or 8, **characterized in that** the gas stream that is produced is an air stream and/or steam stream.

10. Process according to one of Claims 7 to 9, **characterized in that** the gas stream is produced at least partly by means of a suction zone (30) of a rotating suction roll (32), which delimits the pressing zone (26) on the side adjacent to the supporting belt (28).

11. Process according to one of Claims 7 to 10, **characterized in that** the gas stream is produced at least partly by means of a flat or curved suction box, which delimits the pressing zone (26) on the side adjacent to the supporting belt (28).

12. Process according to one of Claims 7 to 11, **characterized in that** the gas stream is produced at least partly by means of a positive pressure hood (58) arranged on the side of the permeable structured belt.

13. Process according to one of the preceding claims, **characterized in that** the structured belt (18) used is a structured fabric.

14. Process according to one of the preceding claims, **characterized in that** the structured belt (18) used is a TAD fabric.

15. Process according to one of the preceding claims, **characterized in that** the fibrous web (22) is formed by the fibrous stock suspension being sucked into the structure of the permeable structured belt (18) by means of a vacuum device.

16. Process according to one of the preceding claims, **characterized in that** the supporting belt (28) used is a dewatering belt.

17. Process according to one of the preceding claims, **characterized in that** the relatively depressed and the relatively elevated regions of the structured belt (18) are formed and arranged relative to one another in such a way that at most 35% and preferably at most 25% of the structured belt (18) is pressed in the press nip (44).

18. Process according to one of the preceding claims, **characterized in that** the press nip (44) provided on the Yankee cylinder (42) is a shoe press nip.

19. Process according to one of the preceding claims, **characterized in that** the Yankee cylinder is assigned only one doctor (48), by means of which, firstly, part of the coating (60) is removed and, secondly, the fibrous web (22) is creped and lifted off the cylinder surface.

20. Process according to one of Claims 1 to 18, **characterized in that** the Yankee cylinder (42) is assigned a first doctor (48'), by means of which the fibrous web (22) is creped and lifted off the cylinder surface, and a second doctor (48") for removing at least part of the coating (60).

21. Process according to one of the preceding claims, **characterized in that** the outlet pocket between fibrous web (22) and structured belt (18), occurring at the outlet from the press nip (44), is acted on by means of an air knife.

22. Process according to one of the preceding claims, **characterized in that**, in the region in which the structured belt (18) runs off a mating roll (46) forming the press nip (44) with the Yankee cylinder (42), the outlet pocket between the structured belt (18) and the mating roll (46) is acted on by means of an air knife.

23. Process according to one of the preceding claims, **characterized in that** the fibrous web (22) removed from the Yankee cylinder (42) again is then wound up.

24. Apparatus (10) for producing a fibrous web (22), in particular a tissue web, having a sheet forming zone, in which the fibrous web (22) is formed on a circulating permeable structured belt (18), a pressing zone (26), through which the fibrous web (22) is led lying between the structured belt (18) and a circulating unstructured permeable supporting belt (28), a press belt (34) under tension, by means of which the structured belt (18), the fibrous web (22) and the supporting belt (28) can be pressed against a surface and a press nip (44) provided on a Yankee cylinder (42), through which nip the fibrous web is led together with the structured belt (18), the fibrous web (22) in the region of this press nip (44) being transferred from the structured belt (18) to the surface of the Yankee cylinder (42), at least one doctor (48, 48"), which doctors off the surface of the Yankee cylinder (42) continuously, and a coating device (56), by means of which the Yankee cylinder (42) is subsequently recoated again, so that a renewed roll coating is always present in the press nip (44).

25. Apparatus according to Claim 24, **characterized in that**, by means of the coating device (56), adhesive coating material (60) can be applied to the surface of the Yankee cylinder (42).

26. Apparatus according to Claim 24 or 25, **characterized in that** the coating device (56) is driven or regulated in such a way that the quantity of coating material (60) applied continuously to the surface of the Yankee cylinder (42) lies in the range from about 3 to about 9 mg/m².

27. Apparatus according to one of the preceding claims, **characterized in that** a doctor (48, 48") is provided in order to scrape off the surface of the Yankee cylinder (42) continuously, and this doctor (48, 48") is loaded in such a way that the result is a line force in a range from about 3 to about 7 kN/m.

28. Apparatus according to Claim 27, **characterized in that** the doctor (48, 48") is loaded in such a way that the result is a line force in a range from about 5 to about 6 kN/m.

29. Apparatus according to one of the preceding claims, **characterized in that** means (30, 32, 58) are provided to produce a gas stream in the region of the pressing zone (26) said gas stream flowing through the structured belt (18), the fibrous web (22) and the supporting belt (28).

30. Apparatus according to Claim 29, **characterized in that** the gas stream flows firstly through the structured belt (18), then the fibrous web (22) and finally the supporting belt (28).

31. Apparatus according to Claim 29 or 30, **characterized in that** means (30, 32, 58) for producing an air stream and/or means for producing a steam stream are provided.

32. Apparatus according to one of Claims 29 to 31, **characterized in that** the means for producing a gas stream comprise a rotating suction roll (32) which is provided with a suction zone (30) and which delimit the pressing zone (26) on the side adjacent to the supporting belt (28).

33. Apparatus according to one of Claims 29 to 31, **characterized in that** the means for producing a gas stream comprise at least flat or curved suction box, which delimits the pressing zone (26) on the side adjacent to the supporting belt (18).

34. Apparatus according to one of Claims 29 to 33, **characterized in that** the means for producing a gas stream comprise a positive pressure hood (58) arranged on the side of the permeable structured belt (18).

35. Apparatus according to one of the preceding claims, **characterized in that** the structured belt (18) provided is a structured fabric.

36. Apparatus according to one of the preceding claims, **characterized in that** the structured belt (18) provided is a TAD fabric.

37. Apparatus according to one of the preceding claims, **characterized in that** it comprises a sheet forming device having a suction device, in which the fibrous stock suspension for forming the fibrous web (22) can be sucked into the structure of the permeable structured belt (18) by means of a vacuum device.

38. Apparatus according to one of the preceding claims, **characterized in that** the supporting belt (28) provided is a dewatering belt.

39. Apparatus according to one of the preceding claims, **characterized in that** the relatively depressed and the relatively elevated regions of the structured belt (18) are formed and arranged relative to one another in such a way that at most 35% and preferably at most 25% of the structured belt (18) is pressed in the press nip (44).

40. Apparatus according to one of the preceding claims, **characterized in that** the press nip (44) provided on the Yankee cylinder (42) is a shoe press nip.

41. Apparatus according to one of the preceding claims, **characterized in that** the Yankee cylinder is assigned only one doctor (48), by means of which, firstly, part of the coating (60) is removed and, secondly, the fibrous web (22) is creped and lifted off the cylinder surface.

42. Apparatus according to one of Claims 24 to 40, **characterized in that** the Yankee cylinder (42) is assigned a first doctor (48'), by means of which the fibrous web (22) is creped and lifted off the cylinder surface, and a second doctor (48") for removing at least part of the coating (60).

43. Apparatus according to one of the preceding claims, **characterized in that** an air knife is provided in order to act on the outlet pocket between fibrous web (22) and structured belt (18), occurring at the outlet from the press nip (44).

44. Apparatus according to one of the preceding claims, **characterized in that** an air knife is provided in order, in the region in which the structured belt (18) runs off a mating roll (46) forming the press nip (44) with the Yankee cylinder (42), to act on the outlet pocket between the structured belt (18) and the mating roll (46).

45. Apparatus according to one of the preceding claims, **characterized in that** the fibrous web (22) removed from the Yankee cylinder (42) again is fed to a reeler.

## Revendications

1. Procédé pour fabriquer une bande de matière fibreuse (22), en particulier une bande de papier essuie-tout, comprenant les étapes suivantes:
a) on presse la bande de matière fibreuse (22) en la soutenant dans une zone de presses (26) entre une bande structurée perméable en mouvement (18) et une bande de support perméable non structurée en mouvement (28),
b) on presse la bande structurée (18), la bande de matière fibreuse (22) et la bande de support (28) contre une surface au moyen d'une bande de pressage (34) se trouvant sous contrainte,
c) on envoie la bande de matière fibreuse (22) et la bande structurée (18) à une fente de pressage (44) prévue sur un cylindre frictionneur (42),
d) on transfère la bande de matière fibreuse (22) de la bande structurée (18) sur la surface du cylindre frictionneur (42) dans la région de la fente de pressage (44),
e) on racle en continu la surface du cylindre frictionneur (42) et on lui applique ensuite un nouveau revêtement, de telle manière qu'un revêtement sans cesse renouvelé soit présent dans la fente de pressage (44).

2. Procédé selon la revendication 1, **caractérisé en ce que** l'on applique un matériau de revêtement adhésif sur la surface du cylindre frictionneur (42).

3. Procédé selon la revendication 1 ou 2, **caractérisé en ce que** la quantité de matériau de revêtement appliquée en continu sur la surface du cylindre frictionneur (42) se situe dans une plage d'environ 3 à environ 9 mg/m².

4. Procédé selon l'une quelconque des revendications précédentes, **caractérisé en ce que**, pour le raclage continu de la surface du cylindre frictionneur (42) et pour le crêpage de la bande de matière fibreuse (22), on charge un racloir (48, 48") ou analogue de telle manière qu'il en résulte une force linéaire comprise dans une plage d'environ 3 à environ 7 kN/m.

5. Procédé selon la revendication 4, **caractérisé en ce que**, pour le raclage continu de la surface du cylindre frictionneur (42), on charge un racloir (48, 48") ou analogue de telle manière qu'il en résulte une force linéaire comprise dans une plage d'environ 5 à environ 6 kN/m.

6. Procédé selon l'une quelconque des revendications précédentes, **caractérisé en ce que** l'on forme la bande de matière fibreuse (22) sur une bande structurée perméable en mouvement (18).

7. Procédé selon l'une quelconque des revendications précédentes, **caractérisé en ce que** l'on produit dans la région de la zone de presses (26) un courant de gaz, qui traverse la bande structurée (18), la bande de matière fibreuse (22) et la bande de support (28).

8. Procédé selon la revendication 7, **caractérisé en ce que** le courant de gaz traverse d'abord la bande structurée (18) puis la bande de matière fibreuse (22) et enfin la bande de support (28).

9. Procédé selon la revendication 7 ou 8, **caractérisé en ce que** l'on produit comme courant de gaz un courant d'air et/ou un courant de vapeur.

10. Procédé selon l'une quelconque des revendications 7 à 9, **caractérisé en ce que** l'on produit le courant de gaz au moins en partie au moyen d'une zone d'aspiration (30) d'un rouleau aspirant rotatif (32), qui limite la zone de presses (26) sur le côté voisin de la bande de support (28).

11. Procédé selon l'une quelconque des revendications 7 à 10, **caractérisé en ce que** l'on produit le courant de gaz au moins en partie au moyen d'un caisson aspirant plan ou courbe, qui limite la zone de presses (26) sur le côté voisin de la bande de support (28).

12. Procédé selon l'une quelconque des revendications 7 à 11, **caractérisé en ce que** l'on produit le courant de gaz au moins en partie au moyen d'une hotte en surpression (58) disposée sur le côté de la bande structurée perméable.

13. Procédé selon l'une quelconque des revendications précédentes, **caractérisé en ce que** l'on utilise une toile structurée comme bande structurée (18).

14. Procédé selon l'une quelconque des revendications précédentes, **caractérisé en ce que** l'on utilise une toile TAD comme bande structurée (18).

15. Procédé selon l'une quelconque des revendications précédentes, **caractérisé en ce que** l'on forme la bande de matière fibreuse (22) par aspiration de la suspension de matière fibreuse au moyen d'un dispositif d'aspiration dans la structure de la bande structurée perméable (18).

16. Procédé selon l'une quelconque des revendications précédentes, **caractérisé en ce que** l'on utilise une bande d'essorage comme bande de support (28).

17. Procédé selon l'une quelconque des revendications précédentes, **caractérisé en ce que** l'on réalise les régions relativement creuses et les régions relativement surélevées de la bande structurée (18) et on les dispose les unes par rapport aux autres de telle manière qu'au maximum 35 % et de préférence au maximum 25 % de la bande structurée (18) soient pressés dans la fente de pressage (44).

18. Procédé selon l'une quelconque des revendications précédentes, **caractérisé en ce que** la fente de pressage (44) prévue sur le cylindre frictionneur (42) est une fente de presse à sabot.

19. Procédé selon l'une quelconque des revendications précédentes, **caractérisé en ce que** l'on associe au cylindre frictionneur uniquement un racloir (48), au moyen duquel d'une part on enlève au moins une partie du revêtement (60) et d'autre part on crêpe la bande de matière fibreuse (22) et on l'enlève de la surface du cylindre.

20. Procédé selon l'une quelconque des revendications 1 à 18, **caractérisé en ce que** l'on associe au cylindre frictionneur (42) un premier racloir (48') au moyen duquel on crêpe la bande de matière fibreuse (22) et on l'enlève de la surface du cylindre, et un deuxième racloir (48") pour enlever au moins une partie du revêtement (60).

21. Procédé selon l'une quelconque des revendications précédentes, **caractérisé en ce que** l'on soumet à une lame d'air l'angle rentrant de sortie formé à la sortie de la fente de pressage (44) entre la bande de matière fibreuse (22) et la bande structurée (18).

22. Procédé selon l'une quelconque des revendications précédentes, **caractérisé en ce que** l'on soumet à une lame d'air l'angle rentrant de sortie entre la bande structurée (18) et le rouleau opposé (46), dans la région dans laquelle la bande structurée (18) quitte un rouleau opposé (46) formant la fente de pressage (44) avec le cylindre frictionneur (42).

23. Procédé selon l'une quelconque des revendications précédentes, **caractérisé en ce que** l'on enroule ensuite la bande de matière fibreuse (22) de nouveau reprise du cylindre frictionneur (42).

24. Dispositif (10) pour fabriquer une bande de matière fibreuse (22), en particulier une bande de papier essuie-tout, avec une zone de formation de feuilles, dans laquelle la bande de matière fibreuse (22) est formée sur une bande structurée perméable en mouvement (18), avec une zone de presses (26), à travers laquelle la bande de matière fibreuse (22) est conduite en étant soutenue entre la bande structurée (18) et une bande de support perméable non structurée en mouvement (28), avec une bande de pressage (34) se trouvant sous contrainte, au moyen de laquelle la bande structurée (18), la bande de matière fibreuse (22) et la bande de support (28) peuvent être pressées contre une surface, avec une fente de pressage (44) prévue sur un cylindre frictionneur (42), à travers laquelle la bande de matière fibreuse est conduite en même temps que la bande structurée (18), dans lequel la bande de matière fibreuse (22) est transférée dans la région de cette fente de pressage (44) de la bande structurée (18) sur la surface du cylindre frictionneur (42), avec au moins un racloir (48, 48"), qui racle en continu la surface du cylindre frictionneur (42), et avec un dispositif de revêtement (56), au moyen duquel le cylindre frictionneur (42) est ensuite de nouveau doté d'un nouveau revêtement, de telle manière qu'un revêtement de rouleau sans cesse renouvelé soit présent dans la fente de pressage (44).

25. Dispositif selon la revendication 24, **caractérisé en ce qu'**un matériau de revêtement adhésif (60) peut être appliqué sur la surface du cylindre frictionneur (42) au moyen du dispositif de revêtement (56).

26. Dispositif selon la revendication 24 ou 25, **caractérisé en ce que** le dispositif de revêtement (56) est commandé ou régulé de telle manière que la quantité de matériau de revêtement (60) appliquée en continu sur la surface du cylindre frictionneur (42) se situe dans une plage d'environ 3 à environ 9 mg/m².

27. Dispositif selon l'une quelconque des revendications précédentes, **caractérisé en ce qu'**il est prévu un racloir (48, 48") pour le raclage continu de la surface du cylindre frictionneur (42) et ce racloir (48, 48") est chargé de telle manière qu'il en résulte une force linéaire comprise dans une plage d'environ 3 à environ 7 kN/m.

28. Dispositif selon la revendication 27, **caractérisé en ce que** le racloir (48, 48") est chargé de telle manière qu'il en résulte une force linéaire comprise dans une plage d'environ 5 à environ 6 kN/m.

29. Dispositif selon l'une quelconque des revendications précédentes, **caractérisé en ce qu'**il est prévu des moyens (30, 32, 58) pour produire dans la région de la zone de presses (26) un courant de gaz, qui traverse la bande structurée (18), la bande de matière fibreuse (22) et la bande de support (28).

30. Dispositif selon la revendication 29, **caractérisé en ce que** le courant de gaz traverse d'abord la bande structurée (18), puis la bande de matière fibreuse (22) et enfin la bande de support (28).

31. Dispositif selon la revendication 29 ou 30, **caractérisé en ce qu'**il est prévu des moyens (30, 32, 58) pour produire un courant d'air et/ou pour produire un courant de vapeur.

32. Dispositif selon l'une quelconque des revendications 29 à 31, **caractérisé en ce que** les moyens pour produire un courant de gaz comprennent un rouleau aspirant rotatif (32) muni d'une zone d'aspiration (30), et qui limite la zone de presses (26) sur le côté voisin de la bande de support (28).

33. Dispositif selon l'une quelconque des revendications 29 à 31, **caractérisé en ce que** les moyens pour produire un courant de gaz comprennent un caisson aspirant plan ou courbe, qui limite la zone de presses (26) sur le côté voisin de la bande de support (18).

34. Dispositif selon l'une quelconque des revendications 29 à 33, **caractérisé en ce que** les moyens pour produire un courant de gaz comprennent une hotte en surpression (58) disposée sur le côté de la bande structurée perméable (18).

35. Dispositif selon l'une quelconque des revendications précédentes, **caractérisé en ce qu'**il est prévu une toile structurée comme bande structurée (18).

36. Dispositif selon l'une quelconque des revendications précédentes, **caractérisé en ce qu'**il est prévu une toile TAD comme bande structurée (18).

37. Dispositif selon l'une quelconque des revendications précédentes, **caractérisé en ce qu'**il comprend une zone de formation de feuilles avec un dispositif d'aspiration, dans lequel la suspension de matière fibreuse peut être aspirée au moyen du dispositif d'aspiration dans la structure de la bande structurée perméable (18) pour former la bande de matière fibreuse (22).

38. Dispositif selon l'une quelconque des revendications précédentes, **caractérisé en ce qu'**il est prévu une bande d'essorage comme bande de support (28).

39. Dispositif selon l'une quelconque des revendications précédentes, **caractérisé en ce que** les régions relativement creuses et les régions relativement surélevées de la bande structurée (18) sont réalisées et disposées les unes par rapport aux autres de telle manière qu'au maximum 35 % et de préférence au maximum 25 % de la bande structurée (18) soient pressés dans la fente de pressage (44).

40. Dispositif selon l'une quelconque des revendications précédentes, **caractérisé en ce que** la fente de pressage (44) prévue sur le cylindre frictionneur (42) est formée par une fente de presse à sabot.

41. Dispositif selon l'une quelconque des revendications précédentes, **caractérisé en ce qu'**un seul racloir (48) est associé au cylindre frictionneur (42), au moyen duquel d'une part on enlève au moins une partie du revêtement (60) et d'autre part on crêpe la bande de matière fibreuse (22) et on l'enlève de la surface du cylindre.

42. Dispositif selon l'une quelconque des revendications 24 à 40, **caractérisé en ce qu'**au cylindre frictionneur (42) est associé un premier racloir (48'), au moyen duquel on crêpe la bande de matière fibreuse (22) et on l'enlève de la surface du cylindre, et un deuxième racloir (48") pour enlever au moins une partie du revêtement (60).

43. Dispositif selon l'une quelconque des revendications précédentes, **caractérisé en ce qu'**il est prévu une lame d'air destinée à agir sur l'angle rentrant de sortie se formant à la sortie de la fente de pressage (44) entre la bande de matière fibreuse (22) et la bande structurée (18).

44. Dispositif selon l'une quelconque des revendications précédentes, **caractérisé en ce qu'**il est prévu une lame d'air, destinée à agir sur l'angle rentrant de sortie entre la bande structurée (18) et le rouleau opposé (46), dans la région où la bande structurée (18) quitte le rouleau opposé (46) formant la fente de pressage (44) avec le cylindre frictionneur (42).

45. Dispositif selon l'une quelconque des revendications précédentes, **caractérisé en ce que** la bande de matière fibreuse (22) de nouveau reprise du cylindre frictionneur (42) est envoyée à un dispositif d'enroulement (50).
